# FASCICULE DE BREVET EUROPEEN

(11) **EP 0 562 921 B1**
(45) Date de publication et mention de la délivrance du brevet: **05.03.1997**
(21) Numéro de dépôt: 93400698.2
(22) Date de dépôt: 18.03.1993
(51) Int. Cl.: H01F 38/14

(54) **Dispositif de connexion sans contact électrique**
Verbindungsvorrichtung ohne elektrischen Kontakt
Connecting device without electrical contact

(30) Priorité: 23.03.1992 FR 9203458
(43) Date de publication de la demande: 29.09.1993
(73) Titulaire: NEOPOST INDUSTRIE, F-92220 Bagneux (FR)
(72) Inventeur: Meur, Jean-Pierre, F-91620 La Ville du Bois (FR); Vermesse, Bernard, F-94240 L'Hay les Roses (FR)
(74) Mandataire: Joly, Jean-Jacques

(56) Documents cités:
- DE-A- 3 802 661
- DE-B- 1 276 684
- DE-C- 3 503 348
- FR-A- 1 164 128
- FR-A- 2 274 147
- US-A- 4 471 440
- PATENT ABSTRACTS OF JAPAN vol. 11, no. 51 (E-480)17 Février 1987 & JP-A-61 214 407

## Description

L'invention concerne un dispositif de connexion sans contact électrique, permettant de faire et de défaire à volonté une liaison transmettant de l'énergie électrique et/ou un signal électrique d'une première partie à une seconde partie d'une machine.

Les dispositifs de connexion comportent classiquement des contacts électriques et sont sujets à des pannes causées soit par une pollution, une oxydation ou une usure, soit par les chocs au moment du montage ou du démontage de la machine. La demande de brevet français n° 2 655 753 décrit un dispositif de connexion à contacts électriques, comportant deux parties enfichables l'une dans l'autre et comportant un dispositif à commande manuelle permettant de rétracter l'une de ces deux parties, de façon à éviter que les deux parties du dispositif de connexion s'entrechoquent pendant le démontage ou le montage de la machine. Ce dispositif connu permet donc d'éviter un endommagement du dispositif de connexion au moment où l'on monte ou démonte les différentes parties d'une machine, mais il est sujet comme tous les dispositifs de connexion à contacts électriques, à la pollution, à l'oxydation, et à l'usure des éléments de contact.

Ces phénomènes sont encore plus marqués lorsqu'il s'agit de relier deux parties d'une machine qui ont un mouvement relatif de rotation. Dans un tel cas, il est connu d'utiliser un dispositif de connexion comportant au moins une bague conductrice et au moins un balai conducteur frottant sur cette bague, le nombre de bagues étant multiplié selon le nombre de circuits à établir. Un tel dispositif s'use particulièrement vite si le mouvement relatif est très fréquent ou permanent. D'autre part, le démontage et le remontage d'une machine comportant un tel dispositif de connexion est particulièrement délicat : il y a toujours un risque d'endommager les balais ou les bagues.

Il est connu par le brevet américain n°4 926 273 de remplacer des bagues et des balais reliant la partie fixe d'un magnétoscope à un tambour rotatif portant des têtes d'enregistrement et de lecture, et portant un circuit électronique, par deux transformateurs tournants : l'un transmettant l'énergie électrique nécessaire pour alimenter le circuit électronique placé dans le tambour et l'autre transmettant alternativement un signal vidéo à enregistrer sur une bande magnétique, ou un signal vidéo lu sur la bande magnétique. Ce brevet américain propose une amélioration de ce dispositif permettant d'utiliser un transformateur tournant unique, donc moins encombrant.

Ce dispositif tire partie d'une particularité des signaux vidéo : chaque période de ligne d'image comporte une partie majoritaire qui représente effectivement des éléments d'images, et une partie minoritaire qui ne sert qu'à la synchronisation et au retour du spot balayant un écran cathodique. Le dispositif transmet de l'énergie électrique périodiquement pendant les intervalles de temps où le signal vidéo ne représente pas d'éléments d'images. Le dispositif transmet le signal vidéo pendant le reste de chaque période de ligne. Le transformateur unique est donc utilisé alternativement pour la transmission d'énergie et pour la transmission d'un signal. Ce dispositif ne présente pas le phénomène d'usure des dispositifs à bagues et balais, et il ne présente pas l'encombrement d'un dispositif de liaison à double transformateur tournant, mais il a tout de même deux inconvénients: il n'est pas prévu pour permettre un montage et un démontage facile du tambour, et il est trop spécifiquement adapté à la transmission de signaux vidéo. Il n'est pas utilisable dans le cas où il est nécessaire de transmettre continuement un signal vers le tambour ou en provenance du tambour, puisqu'une interruption périodique est nécessaire pour la transmission d'énergie électrique.

Ces deux inconvénients apparaissent notamment lorsqu'il s'agit d'établir une liaison entre deux parties d'une machine à affranchir le courrier. On distingue généralement dans ce type de machine : une partie fixe appelée base comportant notamment une alimentation électrique, et une partie fixe mais amovible appelée tête qui est fixée à la base pendant le fonctionnement normal de la machine. La tête, peut comporter un tambour d'impression rotatif qui a un mouvement de rotation par rapport à celle-ci. Une machine à affranchir comporte des circuits électroniques découpés en plusieurs parties qui doivent être en liaison, d'une part pour recevoir de l'énergie électrique fournie par l'alimentation située dans la base, et d'autre part pour échanger des signaux numériques, avec un débit de quelques centaines de kilobits par seconde. En particulier, un dispositif de connexion est nécessaire pour faire ou défaire à volonté une liaison transmettant de l'énergie électrique et des signaux électriques entre la base et la tête de la machine. La tête comporte des circuits électroniques de comptabilisation des affranchissements. Elle est amovible pour permettre à l'admistration des postes de comptabiliser les affranchissements réalisés, en fonction de données mémorisées dans des mémoires électroniques non volatiles. La tête doit donc être démontée et remontée fréquemment sur la base. Sa masse est importante. Si la tête est reliée à la base par un connecteur classique, un choc entre les deux parties de ce connecteur, peut l'endommager. Le dispositif décrit dans la demande de brevet français n°2 655 753 remédie à ce problème en permettant de rétracter l'une des deux parties d'un connecteur classique, pendant les tâtonnements nécessaires au montage de la tête sur la base. Mais il laisse subsister les problèmes de pollution, d'usure, et d'oxydation des contacts métalliques.

Il est connu aussi par la demande FR 2 274 147 un dispositif pour brancher et débrancher des parties séparables mais immobiles d'un appareil de contrôle électronique comportant un premier transformateur pour transmettre de l'énergie électrique à un transducteur monté sur une partie séparable et un second transformateur pour transmettre des signaux électriques du transducteur à un appareillage de contrôle.

D'autre part, on envisage de placer une partie des circuits électroniques dans le tambour d'impression rotatif. Il est alors nécessaire de prévoir un dispositif de connexion pour relier les circuits électroniques situés dans le tambour, aux circuits électroniques électroniques situés dans le reste de la tête. Le démontage du tambour, hors de la tête, est une opération rare, mais qui doit pouvoir être effectuée sans que le dispositif de connexion pose de difficultés. Il doit, là aussi, être facilement démontable et remontable.

Le but de l'invention de proposer un dispositif de connexion permettant une liaison fiable, notamment en évitant tous les problèmes d'endommagement des éléments de contact métalliques lors du montage et du démontage, et qui permette de faire ou de défaire à volonté une liaison. D'autre part, son but est de proposer un dispositif pouvant acheminer simultanément de l'énergie électrique et un signal dans un sens, et éventuellement en outre un second signal en sens inverse du premier signal.

Dans les machines à affranchir, les dispositifs de connexion peuvent être utilisés par un fraudeur comme un accès pour tenter de saboter les circuits électroniques comptabilisant les opérations d'affranchissement, en injectant des tensions élevées. Un but supplémentaire de l'invention est donc de proposer un dispositif de connexion particulièrement résistant à ces tentatives de sabotage.

L'invention a pour objet un dispositif de connexion sans contact électrique, permettant de faire ou de défaire à volonté une une liaison transmettant de l'énergie électrique et un signal électrique d'une première partie à une seconde partie d'une machine, comportant au moins un transformateur sectionnable en deux parties; une première partie de chaque transformateur étant solidaire de la première partie de la machine et comportant une première portion de circuit magnétique passant dans au moins un premier enroulement auquel est appliquée l'énergie et le signal électrique à transmettre; une seconde partie de chaque transformateur comportant une seconde portion de circuit magnétique solidaire de la seconde partie de la machine, et passant dans au moins un second enroulement électrique;
caractérisé en ce qu'il comporte :
- des moyens pour découper un courant qui est fourni à un premier enroulement d'un premier transformateur par une source de tension continue;
- des moyens pour moduler l'une des caractéristiques du courant fourni au premier enroulement, en fonction du signal à transmettre de la première partie à la seconde partie de la machine;
- des moyens pour redresser et filtrer une tension induite dans un second enroulement du premier transformateur, la tension redressée et filtrée constituant une tension d'alimentation;
- des moyens pour démoduler la tension induite dans le second enroulement et restituer ainsi un signal à la seconde partie de la machine.

Le dispositif ainsi caractérisé permet de transmettre simultanément de l'énergie électrique et un signal car un même courant est utilisé pour les deux fonctions. Ce signal peut être constitué de données numériques à transmettre entre la base et la tête d'une machine à affranchir, par exemple. Il peut être aussi un signal analogique tel qu'un signal vidéo. Les caractéristiques du découpage et le type de modulation sont choisis en fonction du type de signal à transmettre. Le dispositif selon l'invention remédie donc à l'inconvénient du dispositif connu par le brevet américain n°4 926 273, où la transmission d'énergie ne pouvait pas avoir lieu en même temps que la transmission d'un signal.

Une première variante du dispositif selon l'invention, applicable pour transmettre en outre un signal de la seconde partie à la première partie de la machine, est caractérisée en ce qu'elle comporte en outre :
- des moyens pour appliquer au même second enroulement une tension modulée en fonction d'un signal à transmettre de la seconde partie à la première partie de la machine;
- des moyens pour démoduler une tension induite dans le même premier enroulement par le second enroulement, et restituer ainsi un signal à la première partie de la machine.

La première variante ainsi caractérisée permet non seulement d'alimenter en énergie les circuits électroniques situés dans la seconde partie de la machine mais il permet en outre d'échanger des signaux entre les deux parties à la machine. Il convient particulièrement dans le cas où les signaux sont émis en alternat car l'alternat évite tout possibilité de mélange des deux signaux, sans autre précaution.

Une transmission en duplex intégral est possible à condition d'utiliser des moyens de modulation et de démodulation travaillant avec des fréquences nettement différentes pour les deux sens de transmission, par exemple.

Une seconde variante du dispositif selon l'invention, pour transmettre en outre un signal de la seconde partie vers la première partie de la machine, est caractérisée en ce qu'elle comporte :
- un second transformateur comportant un troisième enroulement et un quatrième enroulement pour transmettre le signal de la seconde partie à la première partie de la machine, indépendamment de l'énergie et du signal transmis par le premier et le deuxième enroulement de la première partie à la seconde partie de la machine;
- des moyens pour appliquer au quatrième enroulement une tension modulée en fonction du signal à transmettre de la seconde partie à la première partie de la machine;
- des moyens pour démoduler une tension induite dans le troisième enroulement, et restituer ainsi un signal à la première de la machine.

La variante ainsi caractérisée présente un encombrement supérieur à celui de la première variante, mais elle présente l'avantage de permettre une réalisation plus simple lorsqu'il s'agit d'une transmission en duplex intégral. Il n'y a pas de risque de mélange des deux signaux grâce à l'indépendance entre les deux sens de transmission, que procure les deux transformateurs séparés. Il y a donc pas besoin de compliquer les moyens de modulation et les moyens de démodulation pour assurer la séparation des signaux.

Des modes de réalisations préférentiels sont mentionnés dans les revendications 4 à 11.

L'invention sera mieux comprise, et d'autres caractéristiques concernant plus particulièrement des machines à affranchir apparaîtront à l'aide de la description ci-dessous de plusieurs exemples de réalisation.
- la figure 1 représente schématiquement, en coupe, une machine à affranchir comportant une tête amovible connectée à une base fixe par un premier exemple de réalisation du dispositif selon l'invention;
- la figure 2 représente schématiquement, en coupe, avec plus de détail, ce premier exemple de réalisation;
- la figure 3 représente en coupe et en perspective le transformateur utilisé dans le premier exemple de réalisation;
- la figure 4 représente une coupe du premier exemple de réalisation, montrant le mode de fixation d'une moitié du transformateur;
- la figure 5 représente schématiquement, en coupe, une autre machine à affranchir comportant un tambour rotatif connecté aux composants d'une tête d'impression par un deuxième exemple de réalisation du dispositif selon l'invention;
- la figure 6 représente schématiquement, en coupe, avec plus de détail, le deuxième exemple de réalisation;
- la figure 7 représente le schéma synoptique de moyens électroniques utilisés dans le premier et deuxième exemple de réalisation pour transmettre de l'énergie électrique et des signaux dans les deux sens en alternat;
- la figure 8 représente un chronogramme d'un exemple de signaux transmis, pour illustrer le type de modulation utilisé dans cet exemple;
- la figure 9 représente un schéma synoptique d'une variante de réalisation des moyens électroniques utilisés dans un troisième exemple de réalisation comportant deux transformateurs, et qui est particulièrement bien adaptée lorsque la transmission doit être en duplex intégral;
- la figure 10 représente schématiquement, en coupe, un dispositif combinant deux transformateurs tournants, utilisable avec la variante de réalisation représentée sur la figure 9;
- la figure 11 représente une vue de face d'une partie de ce dispositif combinant deux transformateurs tournants.

La figure 1 représente schématiquement, à titre d'exemple, une machine à affranchir comportant une partie amovible 102 appelée tête d'impression, connectée à une partie fixe 101 appelée base, au moyen d'un premier exemple de réalisation du dispositif selon l'invention. Le dispositif selon l'invention comporte des moyens électroniques qui ne sont pas représentés sur la figure 1, mais qui seront décrits plus loin, en se référant à la figure 7. Sur la figure 1, la tête 102 est représentée à un instant où elle est approchée de la base 101, selon la direction représentée par une flèche, juste avant que la connexion soit effectivement réalisée. La tête 102 comporte des moyens de positionnement et de verrouillage mécanique qui ne sont pas représentés sur cette figure. Ils peuvent être constitués des moyens connus décrits dans la demande de brevet français ni 2 655 753 : quatre doigts, saillants hors de la paroi 157 de la tête 102, et qui pénétrent dans quatre trous prévus dans cette paroi 158 de la base 101. Chacun des quatre doigts comporte une gorge circulaire située approximativement à mi-hauteur de ce doigt. Un dispositif de verrouillage fixé à la base 101 est commandé manuellement pour déplacer quatre fourches qui viennent s'insérer respectivement dans les gorges des quatre doigts pour empêcher qu'ils puissent ressortir des quatre trous.

Dans cet exemple de réalisation du dispositif de connexion selon l'invention, la tête 102 comporte des circuits électroniques 103 qui sont à relier à des circuits électroniques 100 situés dans la base 101, pour fournir aux circuits 103 de l'énergie électrique, et pour échanger des signaux de données dans les deux sens.

Du côté de la tête amovible 102, le dispositif de connexion est constitué essentiellement :
- d'une pièce de guidage 144 comportant une cavité 148 au fond de laquelle est encastrée une première moitié 147 d'un transformateur sectionnable;
- et deux ressorts, 141 et 142, solidaires de la pièce 144 et des parois de la tête 102.

Du côté de la base 101, le dispositif de connexion est constitué essentiellement :
- d'une seconde moitié 146 d'un transformateur sectionnable;
- et d'une pièce de guidage 143 qui est solidaire de la paroi de la base 101 et qui comporte une cavité 149 ayant en son centre une partie saillante 145 à l'extrémité de laquelle est encastrée la deuxième moitié 146 du transformateur sectionnable.

La figure 2 représente avec plus de détail cet exemple de réalisation du dispositif de connexion selon l'invention. Elle montre les pièces de guidage 143 et 144 dans la position où elles sont lorsque la connexion est effectivement réalisée. Les deux moitiés 146 et 147 du transformateur, et les pièces de guidage 143 et 144 ont un même axe de symétrie de révolution, XX, lorsque la connexion est effectivement réalisée.

La surface la plus externe de la pièce 144 a une surface cylindrique à section circulaire qui coulisse à travers une fenêtre circulaire 153 ménagée dans la paroi 157 de la tête 102. Une partie de la pièce 144 dépasse hors de la paroi 157. La pièce 144 tend à sortir de la tête 102 sous l'action des ressorts 141 et 142 qui poussent une couronne circulaire 155 entourant la pièce 144, en prenant appui sur des bras 154 et 156 solidaires de la paroi 157 de la tête 102. Lorsque la connexion n'est pas réalisée, la couronne 155 joue aussi le rôle d'une butée empêchant la pièce 144 de sortir complètement de la tête 102.

Lorsque la connexion est réalisée, les ressorts 141 et 142 ont pour fonction de presser la pièce de guidage 144 contre la pièce de guidage 143 pour rattraper le jeu qui peut exister entre la paroi 157 de la tête 102, d'une part, et la surface 152 de la pièce 143, qui prolonge la paroi 158 de la base 101, d'autre part. La fenêtre 153 a un diamètre suffisamment grand pour laisser un peu de jeu autour de la pièce de guidage 144 et permettre de rattraper une erreur de positionnement de la tête 102 par rapport à la base 101, dans un plan parallèle à leur surface en contact. Ainsi la pièce de guidage 144 possède une certaine plage de liberté dans la direction de l'axe XX et aussi dans un plan perpendiculaire à cet axe.

La cavité de la pièce de guidage 144 comporte une surface tronconique 163 tronquée par une surface plane orthogonale à l'axe XX. Cette surface plane a la forme d'une couronne et constitue une surface de butée 164. Un trou cylindrique 151 est percé au centre de cette couronne. La moitié 147 du transformateur est collée au fond de ce trou 151 par de la colle époxy 150. La moitié 147 ne dépasse pas hors du trou 151. Elle est donc très bien protégée contre tous les chocs. La pièce de guidage 144 se présente donc avec la forme concave d'un entonnoir, pour recevoir la partie saillante 145 de la pièce de guidage 143, ayant une forme complémentaire. La cavité 149 de la pièce de guidage 143 comporte à sa périphérie une surface 165 cylindrique à section circulaire, de diamètre égal à celui de la fenêtre 153, par exemple, afin de laisser du jeu à la pièce de guidage 144 au moment où elle pénètre à l'intérieur de cette cavité 149. La partie saillante 145 située au centre de la cavité 149 de la pièce de guidage 143 comporte une surface tronconique 162 tronquée par une surface plane orthogonale à l'axe XX. Cette surface plane a la forme d'une couronne et constitue une surface de butée 161.

Un trou cylindrique 160 est percé au centre de cette couronne. La moitié 146 du tranformateur est collée au fond du trou 160 par de la colle époxy 159. La moitié 146 dépasse hors du trou 160 et pénètre dans le trou 161. Sa face apparente est proche de la face apparente de l'autre moitié, 147, du tranformateur, mais il y a un espace entre les deux face. Par ailleurs, il est à remarquer que le plan de la face apparente de la partie 146 est située dans le prolongement de la surface 152 de la pièce 143 et de la paroi 158. Autrement dit, la partie 146 ne dépasse pas hors de la base 101, afin d'éviter un risque d'endommagement de cette partie 146.

Lorsque la connexion est établie, la surface de butée 164 de la pièce de guidage 144 est en appui sur la surface de butée 161 de la pièce de guidage 143; et la surface tronconique concave 163 de la pièce de guidage 144 est en appui sur la surface tronconique convexe 162 de la pièce de guidage 143. Les surfaces tronconiques 162 et 163 ont pour fonction de centrer les deux moitiés 146 du transformateur l'une en face de l'autre.

Elles définissent aussi la distance entre les deux moitiés 146 et 147, mais l'inclinaison des surfaces 162 et 163 par rapport à l'axe XX provoque une certaine imprécision dans la détermination de la distance entre les deux moitiés 146, 147. Les surfaces de butée 161 et 164 ont pour fonction de déterminer avec plus de précision la distance entre les deux moitiés du transformateur.

La moitié 147 du transformateur est placée en butée au fond du trou 151 dans la pièce de guidage 144 puis est collée à la paroi de ce trou. La moitié 146 du transformateur est placée en butée au fond du trou 160 dans la pièce de guidage 143, puis est collée à la paroi de ce trou. La réalisation de ce collage sera détaillée un peu plus loin dans la suite de la description. L'épaisseur de chacune des moitiés 146 et 147 du transformateur est connue avec précision, par conséquent la largeur de l'entrefer entre ces deux moitiés est parfaitement bien définie lorsque les pièces de guidage 144 et 143 sont en appui l'une contre l'autre. La largeur de l'entrefer est choisie non nulle de telle façon qu'il n'y ait jamais de contact et donc jamais de heurts entre les deux moitiés du transformateur, de façon à éviter tout risque d'endommagement au cours des opérations de montage et démontage de la tête 102 sur la base 101. Par contre, la largeur de l'entrefer est choisie suffisamment faible pour permettre une transmission d'énergie et de signaux de données avec un rendement raisonnable.

La figure 3 représente en coupe et en perspective le transformateur 146, 147. Les deux moitiés 146, 147 du transformateur ont des structures semblables. Elles sont constituées chacune d'un demi-pot classique en ferrite 123, 124. Chaque demi-pot 123, 124 a la forme d'un cylindre applati comportant une gorge circulaire 119, 120 creusée sur l'une de ses faces planes, et contenant chacune un enroulement unique 121, 122. Les extrémités des enroulements 121, 122 sont connectées à l'extérieur à travers des trous percés dans les demi-pots 123, 124, mais non représentés sur la figure. Les demi-pots 123 et 124 sont munis classiquement d'un trou cylindrique 125, 126 le long de l'axe de symétrie de révolution XX. En l'occurrence, ces trous 125 et 126 ne sont pas utilisés pour la fixation des deux moitiés des transformateurs.

Les lignes de champ magnétique sont représentées en pointillés.

La figure 4 représente schématiquement une coupe du premier exemple de réalisation, selon la direction de vue IV IV. Elle montre que la moitié 147 du transformateur est insérée dans un trou 151 ayant un diamètre légèrement supérieur au diamètre de cette moitié 147, et qui comporte trois arêtes 127a, 127b, 127c permettant de coincer la moitié de transformateur 147. La colle époxy 150 est ensuite coulée dans l'espace restant entre la moitié de transformateur 147 et la paroi du trou 151. La moitié 146 du transformateur est fixée par un procédé analogue, dans le trou 160 de la pièce de guidage 143. Il n'y a pas de colle interposée entre le fond du trou et le fond de chaque moitié de transformateur, par conséquent la position de chaque moitié de transformateur par rapport aux pièces de guidage 143 et 144 n'est pas influencée par la quantité de colle utilisée pour la fixation des deux moitiés de transformateur, 146 et 147. Naturellement, il est à la portée de l'homme de l'art d'utiliser d'autres procédés de fixation, notamment en utilisant les trous 125 et 126 qui existent dans les demi-pots de ferrite classiques disponibles dans le commerce.

Les pièces de guidage 143 et 144 sont réalisées, par exemple, en métal selon un procédé de fabrication classique. Il est possible aussi de les réaliser en matière plastique.

La figure 5 représente schématiquement en coupe la tête 31 d'une autre machine à affranchir comportant un deuxième exemple de réalisation du dispositif de connexion selon l'invention. Le dispositif de connexion comporte des moyens électroniques qui ne sont pas représentés mais qui seront décrits plus loin, en référence à la figure 7. La figure 5 représente la machine lorsque la connection a été réalisée. La tête 31 comporte un tambour rotatif d'impression 32 muni d'une pluralité de molettes d'impression 33 et d'un circuit électronique 39 tournant avec le tambour 32. Le tambour 32 comporte un arbre creux 37 supporté par des paliers 41 et 36. Le tambour rotatif 32 est entraîné en rotation autour de l'axe YY par des moyens non représentés comportant une broche munie d'une clavette et qui est emboîtée à l'intérieur de l'arbre creux 37, du côté droit sur la figure, lorsque la tête 32 est montée sur une base non représentée.

Le dispositif de connexion, 42 à 47, est placé à l'autre extrémité de l'arbre 37, du côté gauche sur la figure. Il permet de relier sans contact électrique les circuits électroniques 39 qui tournent avec le tambour 32 à des circuits électroniques 40 qui sont solidaires du reste de la tête 31 et qui sont donc fixes. Dans cet exemple de réalisation, le dispositif de connexion comporte un transformateur sectionnable en deux moitiés, 46 et 47, qui sont maintenues en vis-à-vis avec un entrefer de largeur prédéterminée, au moyen de deux pièces de guidage 43 et 44, d'un doigt 45, et d'un ressort 42.

L'arbre 37 est libre en rotation autour de l'axe YY, et est libre en translation le long de l'axe YY dans une seule direction, vers la gauche sur la figure. Il est immobilisé en translation dans la direction opposée, vers la droite sur la figure, par une couronne 34 intégrée à cet arbre 37 et s'appuyant sur une couronne 35 intégrée à la paroi de la tête 31.

Le transformateur utilisé dans cet exemple de réalisation est analogue à celui décrit précédemment. Il a une symétrie de révolution autour de l'axe YY. Les deux moitiés 46 et 47 du transformateur sont identiques et sont placées en vis-à-vis, de telle sorte que le transformateur est sectionnable selon un plan qui constitue un plan de symétrie pour le transformateur, et qui plan est perpendiculaire à l'axe YY.

La figure 6 représente schématiquement une coupe de ce deuxième exemple de réalisation du dispositif de connexion selon l'invention, en faisant apparaître certains détails. La pièce 44 comporte une oreille 59 munie d'un trou cylindrique 58 dans lequel coulisse le doigt cylindrique 45 qui est représenté sur la figure 5. La pièce 44 comporte une autre oreille 67 symétrique de la précédente et comportant un trou 65 pour fixer une première extrémité du ressort 42. L'autre extrémité du ressort 42 est fixée à une partie fixe de la tête 31. Toutes les pièces constituant ce deuxième exemple de réalisation possède un axe de symétrie de révolution YY confondu avec l'axe de rotation du tambour 32, mis à part les deux oreilles 59, 67 de la pièce 44 qui sont cependant symétriques par rapport à cet axe YY, et mis à part le doigt 45 et le ressort 42.

La moitié 47 du transformateur est supportée par la pièce de guidage 43 qui possède une première surface cylindrique externe 60 s'ajustant à l'intérieur de l'arbre creux 37. La pièce 43 est solidaire de cet arbre 37 au moyen de rainures non représentées. La pièce 43 possède par ailleurs une seconde surface cylindrique externe 62 qui s'ajuste dans un trou cylindrique 63 de la pièce de guidage 44 qui supporte la moitié 46 du transformateur. Quand la pièce 44 est emboîtée sur la pièce 43, les deux moitiés 46, 47 du transformateur sont en vis-à-vis et parfaitement centrées.

Les pièces 44 et 43 ont du jeu pour assurer une liberté de rotation et de translation. La liberté de translation permet de monter et démonter la pièce 44 sur la pièce 43. Après le montage, cette liberté de translation permet au ressort 42 de presser la pièce 44 contre la pièce 43. Le ressort 42 rattrape ainsi toute erreur de positionnement transversal de l'arbre 37 et de la pièce 43. La liberté de rotation permet à la pièce 43 de tourner avec l'arbre 32 alors que la pièce 44 est immobilisée par le doigt 45.

La pièce 43 a une face plane perpendiculaire à l'axe YY, ayant la forme d'une couronne circulaire et qui constitue une surface de butée 61. Un trou cylindrique 50 situé au centre de cette couronne, contient la moitié 47 du transformateur, fixée par de la colle époxy 59 de manière analogue à celle décrite précédemment. La moitié 47 du transformateur dépasse hors de la pièce 43 pour pénétrer dans une cavité de la pièce 44. Cette cavité comporte trois surfaces internes cylindriques 63, 68, 69 ayant le même axe de symétrie de révolution YY, et ayant respectivement trois diamètres décroissant de l'entrée vers le fond de la cavité.

La surface 63 s'ajuste à la surface 62 de la pièce de guidage 43, comme mentionné précédemment. Entre les surfaces 63 et 68, une surface plane orthogonale à l'axe YY constitue une surface de butée 64 en forme de couronne circulaire. La surface 68 a une diamètre nettement supérieure au diamètre du tranformateur 46, 47 afin de permettre l'introduction de la moitié 47 dans la cavité sans risquer que la moitié 47 heurte cette surface 68. La surface cylindrique 69 a un diamètre légèrement supérieur à celui du transformateur et elle comporte trois arêtes analogues aux arêtes 127a, 127b, 127c décrites précédemment. Ces arêtes ne sont pas représentées, et sont utilisées pour pincer la moitié 47 du transformateur. Cette dernière est collée à la surface 69 par de la colle époxy 70.

L'arbre 37 étant immobilisé en translation par les couronnes 34 et 35, et la pièce 44 étant tirée par le ressort 42, deux forces opposées F1 et F2 sont appliquées respectivement aux pièces de guidage 44 et 43. Ces forces les rapproche jusqu'à ce que la surface de butée 64 appuie sur la surface de butée 61. La pièce 43 est donc en permanence en appui sur la pièce 44, grâce à l'action du ressort 42. La largeur d'entrefer entre les parties 46 et 47 du transformateur est donc maintenue égale à la valeur choisie lors de la construction du dispositif.

Les pièces 44 et 43 peuvent être réalisées en polyamide, par exemple, de manière à réduire les forces de frottement et l'usure au niveau des surfaces de butée 61 et 64.

Le dispositif de connexion peut être démonté facilement pour des opérations de maintenance. Il suffit de décrocher le ressort 42 du trou 65 et de tirer sur la pièce 44. Le remontage est réalisable sans risque d'endommager les moitiés de transformateur 46, 47 car elles sont guidées l'une vers l'autre par les surfaces 63 et 62 des pièces de guidages 43 et 44, dès lors que la pièce 44 a été engagée sur la pièce 43. D'autre part, la pièce 44 a une faible masse qui est facile à manipuler.

Naturellement, il est envisageable d'utiliser le premier et le second exemple de réalisation, décrits ci-dessus, dans une même machine à affranchir.

La figure 7 représente le schéma synoptique d'un exemple de réalisation de moyens électroniques utilisés dans un dispositif selon l'invention pour transmettre de l'énergie et un signal de données d'une première partie vers une seconde partie d'une machine. Ces moyens électroniques peuvent être utilisés dans les dispositifs de connection que comportent deux machines à affranchir décrites précédemment en référence aux figures 1 et 5. Ces moyens électroniques sont composés de deux sous-ensembles 71 et 72, situés respectivement dans les deux parties de machine. Ils sont utilisés de préférence pour une transmission en semi-duplex, car dans ce cas la séparation des signaux de données dans les deux sens ne nécessite pas de précaution particulière. Ces moyens coopèrent avec un transformateur sectionnable unique ayant un premier enroulement 75 du côté de la partie 71 et un second enroulement 81 du côté de la partie 72. Le fait d'utiliser un seul transformateur permet un encombrement particulièrement réduit du dispositif de connexion.

La partie 71 comporte :
- une source de tension continue 73, alimentée par le secteur, par exemple;
- un découpeur-modulateur 74, ayant une entrée 76 recevant un signal de données V12 à transmettre vers la partie 72;
- un récepteur de données 77, ayant une sortie 78 fournissant un signal de données Vo transmis de la partie 72 à la partie 71.

Le découpeur-modulateur 74 est intercalé entre la source 73 et le premier enroulement 75, d'une part pour découper la tension continue, et d'autre part pour moduler l'une des caractéristiques du courant découpé, de façon à transmettre le signal appliqué à l'entrée 76. Les deux extrémités de l'enroulement 75 sont reliées respectivement à deux sorties du découpeur-modulateur 74 et en outre à deux entrées du récepteur de données 77.

La figure 8 représente un chronogramme de l'intensité du courant qui parcourt l'enroulement 75 lors de la transmission d'un signal de données prenant successivement les valeurs 1 0 0 1. Le courant est constitué d'impulsions ayant un rapport cyclique toujours égal à 50 % quelle que soit la valeur du bit transmis, mais la durée de chaque bit dépend de sa valeur : un bit de valeur 1 a une durée de 4 microsecondes, alors qu'un bit de valeur 0 a une durée de 2 microsecondes par exemple. Il s'agit donc d'une modulation par déplacement de fréquence, mais où la durée d'un bit change avec la valeur de ce bit. Ce type de modulation permet un débit élevé et une réalisation très simple du découpeur-modulateur 74. Il peut comporter par exemple un transistor, utilisé comme commutateur, commandé par un circuit logique fournissant une période d'un premier signal d'horloge si le bit a la valeur 0, ou fournissant une période d'un second signal d'horloge si le bit a la valeur 1. Naturellement d'autres types de modulation peuvent être envisagés, tel que modulation de position, modulation de phase, modulation de fréquence, modulation d'amplitude.

La partie 72 comporte, outre l'enroulement 81 :
- un redresseur-filtre 82, ayant une sortie reliée à un potentiel de référence, et une sortie fournissant une tension d'alimentation continue filtrée Vaa à tous les circuits électroniques de la partie 72, et à une borne de sortie 83;
- un démodulateur 85 permettant de restituer à une borne de sortie 84 le signal de données Vd transmis de la partie 71 à la la partie 72;
- un émetteur de données 86, ayant une entrée 87 recevant un signal de données V21 à transmettre de la partie 72 à la partie 71, ce signal lui étant fourni en alternat par rapport à la réception du signal de données Vd sur la borne de sortie 84.

L'enroulement 81 possède deux extrémités reliées respectivement à une première et à une seconde entrée du redresseur-filtre 82 et du démodulateur 85, et à une première et à une seconde sortie de l'émetteur de données 86. Le démodulateur 85 extrait le signal de données Vd modulant la tension induite dans l'enroulement 81, en mesurant la durée séparant un front montant et un front descendant successifs. Selon que cette durée est égale à une microseconde ou à deux microsecondes, il fournit sur la borne de sortie 84 un signal ayant la valeur logique 0 ou la valeur logique 1.

Pour transmettre de l'énergie, il est nécessaire que l'entrée 75 reçoive un signal de données. Ces données peuvent être constituées éventuellement de motifs de bourrage, non significatifs. Pour que la partie 72 puisse émettre à son tour,il est nécessaire d'interrompre périodiquement l'émission d'énergie et de données par la partie 71. Le redresseur-filtre 82 doit avoir une capacité de filtrage suffisante pour continuer à alimenter la partie 72 pendant les intervalles de temps où la partie 71 ne lui fournit pas d'énergie.

Les suites de bits émises dans chaque sens constituent des trames codées, constituant des messages. Le contenu de ces messages est utilisé pour gérer l'alternat. La transmission est de type synchrone.

L'émetteur de données 96 peut être constitué d'un découpeur-modulateur analogue au découpeur-modulateur 74, de façon à utiliser une modulation identique à celle réalisée par ce dernier. Dans ce cas, le récepteur de données 77 est analogue au démodulateur 85.

Si une transmission de signaux numériques en duplex total est souhaitée, elle est possible à condition d'utiliser un type de modulation, dans l'émetteur 86, fournissant un signal qui soit discriminable du signal émis par le modulateur-découpeur 74. Une modulation par déplacement de fréquence peut être utilisée dans chaque sens, avec quatre fréquences nettement distinctes pour permettre un filtrage des fréquences dans le récepteur de données 77, et dans le démodulateur 85.

La figure 9 représente un variante de réalisation des moyens électroniques représentés sur la figure 7. Cette variante est plus particulièrement adaptée pour la transmission de signaux numériques en duplex total. Elle comporte deux parties 91, 92 associées respectivement à une première et à une seconde partie de machine, qui sont à relier. Les éléments analogues à ceux décrits précédemment en référence à la figure 7 portent la même référence numérique avec l'indice '. Cette variante diffère de la précédente par le fait qu'il y deux transformateurs. Un premier transformateur comporte un premier enroulement 75' situé dans la partie 91 et un second enroulement 81' situé dans la partie 92. Un second transformateur comprend un premier enroulement 93 situé dans la partie 91, et un second enroulement 94 situé dans la partie 92. Une source 73' fournit une tension continue qui est découpée par un découpeur-modulateur 74' en fonction d'un signal de données V12' appliqué à une borne d'entrée 76'. La partie 91 comporte un récepteur de données 77' ayant deux entrées reliées respectivement aux deux extrémités de l'enroulement 93. Le récepteur 77' est donc tout a fait indépendant du premier transformateur 75', 81'. Le second transformateur 93, 94 est utilisé uniquement pour transmettre des signaux de données de la partie 92 à la partie 91. La partie 92 comporte :
- un redresseur-filtre 82' ayant : deux entrées reliées respectivement aux deux extrémités de l'enroulement 81', une sortie reliée à un potentiel de référence de la partie 92, et une sortie fournissant une tension d'alimentation Vaa', aux circuits électroniques de la partie 92 et à une borne de sortie 83';
- un démodulateur 85' ayant deux sorties reliées respectivement aux deux extrémités de l'enroulement 81', et une sortie reliée à une borne de sortie 84' pour restituer un signal de données Vd' transmis de la partie 91 à la partie 92;
- un émetteur de données 86' possédant deux entrées reliées respectivement aux deux extrémités de l'enroulement 94 du second transformateur, et possédant une entrée reliée à une borne d'entrée 87' recevant un signal de données V21' à transmettre de la partie 92 à la partie 91.

La sortie de l'émetteur de données 86' est complètement indépendante du premier transformateur 75', 81'. Par conséquent, le type de modulation utilisé dans l'émetteur de données 86 peut être le même que celui utilisé dans le découpeur-modulateur 74', car il n'y a pas de risque d'interférence entre les deux sens de transmission. D'autre part, l'émetteur de données 86' peut émettre en permanence sans que cela soulève de problèmes particuliers. Au contraire, il fournit ainsi de l'énergie sans arrêt.

Il existe dans le commerce des circuits intégrés remplissant les fonctions de modulation et de démodulation pour des modems, et qui peuvent être employés pour réaliser les émetteurs de données 86, 86'; les découpeurs-modulateurs 74, 74'; et les démodulateurs 85, 85'. Ce sont, par exemple, les circuits commercialisés par la société PHILIPS sous les références NE 5050, NE5080, NE5081, qui peuvent fonctionner à la fréquence de 500 KHz.

La figure 10 représente schématiquement en coupe un dispositif combinant les deux transformateurs 75', 81', et 93, 94. Il comporte deux moitiés 103 et 104 qui sont identiques qui sont constituées essentiellement chacune d'une pièce de ferrite ayant la forme d'un cylindre plat et creusée de trois gorges concentriques ayant toutes un axe de symétrie de révolution confondu avec celui du cylindre plat. Les lignes de champ magnétique propres à chacun des deux transformateurs sont représentées en pointillés.

La figure 11 montre une vue de face d'une moitié 104 de ce dispositif. Une première gorge, à proximité de la périphérie contient l'enroulement 81', respectivement l'enroulement 75'. Une deuxième gorge contient un écran électrostatique 112, respectivement 111. La deuxième gorge a pour effet d'augmenter la séparation entre les lignes de champ propres à chacun des deux transformateurs. Les écrans électrostatiques 111 et 112 sont reliées respectivement à un potentiel de référence de la partie 91 et à un potentiel de référence de la partie 92, par des liaisons non représentées. Ils permettent de réduire l'interaction entre les deux transformateurs par effet capacitif. Une troisième gorge contient l'enroulement 94, respectivement 93, et est située plus près de l'axe de symétrie de révolution du transformateur. Un trou central cylindrique 106, respectivement 105, peut être utilisé éventuellement pour la fixation du dispositif, ou bien pour les opérations de montage du dispositif. Les différents enroulements sont connectés par des fils, non représentés, traversant les pièces de ferrite par des trous non représentés.

La portée de l'invention n'est pas limitée aux exemples de réalisation donnés ci-dessus. Il est possible notamment d'augmenter le nombre de transformateurs combinés dans une seule paire de pièces de ferrite, pour augmenter le nombre de canaux de transmission de données indépendants du canal de transmission de données associé au transfert d'énergie.

## Revendications

1. Dispositif de connexion sans contact électrique, permettant de faire ou de défaire à volonté une liaison transmettant de l'énergie électrique et un signal électrique (V12, V12') d'une première partie (31;101) à une seconde partie (32; 102) d'une machine, comportant au moins un transformateur sectionnable en deux parties; une première partie (146; 46) de chaque transformateur étant solidaire de la première partie (31;101) de la machine et comportant une première portion de circuit magnétique (123;23) passant dans au moins un premier enroulement (121;21) auquel est appliquée l'énergie et le signal électrique à transmettre; une seconde partie (147; 47) de chaque transformateur comportant une seconde portion de circuit magnétique (124;24) solidaire de la seconde partie (32; 102) de la machine, et passant dans au moins un second enroulement électrique (122;22);
caractérisé en ce qu'il comporte en outre :
- des moyens (74) pour découper un courant qui est fourni à un premier enroulement (75) d'un premier transformateur par une source (73) de tension continue;
- des moyens (74) pour moduler l'une des caractéristiques du courant fourni au premier enroulement (75), en fonction d'un signal (V12) à transmettre de la première partie à la seconde partie de la machine;
- des moyens (82) pour redresser et filtrer une tension induite dans un second enroulement (81), du premier transformateur, la tension redressée et filtrée constituant une tension d'alimentation (Vaa);
- des moyens (85) pour démoduler la tension induite dans le second enroulement (81) et restituer un signal (Vd) à la seconde partie de la machine.

2. Dispositif selon la revendication 1, pour transmettre en outre un signal (21) de la seconde partie à la première de la machine, caractérisé en ce qu'il comporte en outre :
- des moyens (86) pour appliquer au même second enroulement (81) une tension modulée en fonction du signal (V21) à transmettre de la seconde partie (72) à la première partie (71) de la machine;
- des moyens (77) pour démoduler une tension induite dans le même premier enroulement (75) par le second enroulement (81), et restituer ainsi un signal (Vo) à la première partie de la machine.

3. Dispositif selon la revendication 1, pour transmettre en outre un signal (V21') de la seconde partie à la première partie de la machine, caractérisé en ce qu'il comporte :
- un second transformateur comportant un troisième enroulement (93) et un quatrième enroulement (94) pour transmettre le signal (V21') de la seconde partie (92) à la première partie (91) de la machine, indépendamment de l'énergie et du signal (V12') transmis par le premier et le deuxième enroulement de la première partie (91) à la seconde partie (92) de la machine;
- des moyens pour appliquer au quatrième enroulement (94) une tension modulée en fonction du signal (V21') à transmettre de la seconde partie (72) à la première partie (71) de la machine;
- des moyens (77') pour démoduler une tension induite dans le troisième enroulement (93), et restituer ainsi un signal (V₀') à la première partie (71) de la machine.

4. Dispositif selon la revendication 1, caractérisé en ce qu'un transformateur sectionnable comporte :
- des moyens (162, 163; 62, 63) pour guider la première et la seconde partie de chaque transformateur, amenant en vis-à-vis la première et la seconde portion de circuit magnétique lorsqu'elles subissent un mouvement relatif les rapprochant en vue d'établir une connexion;
- des moyens (141, 142; 42) pour maintenir en vis-à-vis la première et la seconde portion de circuit magnétique, avec un entrefer de largeur prédéterminée, ces moyens étant montables pour faire la liaison et étant démontables pour défaire la liaison.

5. Dispositif de connexion selon la revendication 4, caractérisé en ce que :
- chaque transformateur (146, 147; 46, 47) a une symétrie de révolution autour d'un axe unique (XX; YY), et est sectionnable selon un plan perpendiculaire à cet axe;
- les moyens pour guider (162, 163; 62, 63) assurant un guidage en translation le long de cet axe, et laissent libre en rotation la première partie et la seconde partie de chaque transformateur, autour de cet axe;
- les moyens pour maintenir en vis-à-vis (142, 143; 42) appliquent deux forces opposées (F1, F2) parallèles à l'axe, respectivement sur la première et la seconde partie (146, 147; 46, 47) de chaque transformateur, et tendant à les rapprocher.

6. Dispositif de connexion selon la revendication 5,
caractérisé en ce que les moyens pour guider comportent :
- une première pièce (144) solidaire d'une (102) des deux parties de la machine, et ayant une cavité dont la surface interne est tronconique (163); l'axe de symétrie de révolution de cette cavité étant confondu avec l'axe de symétrie (YY) de chaque transformateur; cette surface tronconique (163) étant tronquée par une surface plane orthogonale à l'axe de symétrie; une couronne périphérique de cette surface plane constituant une première surface de butée (164);
- une seconde pièce (143), solidaire de l'autre partie (101) de la machine, et ayant une partie saillante dont la surface externe est tronconique (162); l'axe de symétrie de révolution de cette surface étant confondu avec l'axe de symétrie (YY) de chaque transformateur; cette surface tronconique (162) étant tronquée par une surface plane orthogonale à l'axe de symétrie; une couronne périphérique de cette surface plane constituant une seconde surface de butée (161);
en ce que les deux surfaces tronconiques (162, 163) ont une même valeur d'angle au sommet, de manière à pouvoir être ajustées l'une dans l'autre;
et en ce que les deux surfaces de butées (161, 164) sont situées de manière à être effectivement en appui l'une contre l'autre lorsque les deux surfaces tronconiques (162, 163) sont ajustées.

7. Dispositif de connexion selon la revendication 5, caractérisé en ce que les moyens pour guider comportent :
- une première pièce (44) solidaire d'une (31) des parties de la machine, et ayant une cavité dont la surface interne (63) est cylindrique à section circulaire; l'axe de symétrie de révolution de cette surface étant confondu avec l'axe de symétrie (YY) de chaque transformateur; le fond de cette cavité étant une surface plane orthogonale à l'axe de rotation (YY); une couronne périphérique de ce fond constituant une première surface de butée (64);
- une seconde pièce (43) solidaire de l'autre partie (32) de la machine, ayant une partie saillante dont la surface externe (62) est cylindrique à section circulaire; l'axe de symétrie de révolution de cette surface étant confondu avec l'axe de symétrie (YY) de chaque transformateur; cette partie saillante étant terminée par une surface plane orthogonale à l'axe de symétrie; une couronne périphérique de cette surface plane constituant une seconde surface de butée (61);
et en ce que les deux surfaces cylindriques (62, 63) ont des diamètres très voisins permettant de les emboîter et de faire tourner l'une par rapport à l'autre.

8. Dispositif selon la revendication 2, caractérisé en ce que le transformateur comporte un circuit magnétique constitué de deux pièces en ferrite (146, 147) ayant chacune la forme d'un cylindre aplati et creusé d'une gorge (119, 120) concentrique avec le cyclindre, destinée à recevoir l'un des deux enroulements (121, 122).

9. Dispositif selon la revendication 3, comportant un premier (51', 52') et un second transformateur (93, 94), caractérisé en ce qu'il comporte :
- une première pièce de ferrite (103) commune aux deux transformateurs pour constituer les premières portions de leurs circuits magnétiques respectifs;
- une seconde pièce de ferrite (104) commune aux deux transformateurs pour constituer les secondes portions de leurs circuits magnétiques respectifs;
et en ce que ces deux pièces de ferrite ont chacune la forme d'un cylindre aplati creusé de deux gorges concentriques pour contenir respectivement deux enroulements (81', 94; 75', 93), et d'une gorge concentrique intercalée entre les deux précédentes pour isoler les circuits magnétiques des deux transformateurs, et pour contenir un écran électrostatique (111, 112).

10. Machine à affranchir du courrier, comportant une tête d'impression (102) amovible par rapport à une base fixe (101), caractérisée en ce qu'elle comporte un dispositif selon l'une des revendications 1 à 5, 6, 8,9 pour relier des circuits électroniques (103) de la tête (102) à des circuits électroniques (100) de la base (101).

11. Machine à affranchir du courrier, comportant une tête d'impression (31) munie d'un tambour d'impression rotatif (32), ce dernier contenant des circuits électroniques tournant (39),
caractérisée en ce qu'elle comporte un dispositif selon l'une des revendications 1 à 5, 7, 8, 9 pour relier les circuits électroniques (39) situés dans le tambour à des circuits électroniques fixes (40) situés dans la tête (31).

## Patentansprüche

1. Kontaktlose Verbindungsvorrichtung, mit der nach Wunsch eine Verbindung zur Übertragung elektrischer Energie und elektrischer Signale (V12, V12') von einem ersten Teil (31; 101) zu einem zweiten Teil (32; 102) einer Maschine hergestellt werden kann, wobei mindestens ein in zwei Teile zerlegbarer Transformator vorgesehen ist und ein erster Teil jedes Transformators mit dem ersten Teil (31; 101) der Maschine fest verbunden ist und einen ersten Teil des Magnetkreises (123; 23) enthält, der durch mindestens eine erste Wicklung (121; 21) verläuft, an die die Energie und das zu übertragende elektrische Signal angelegt werden, während ein zweiter Teil (147; 47) jedes Transformators einen zweiten Bereich des Magnetkreises (124; 24) enthält, der mit dem zweiten Teil (32; 102) der Maschine fest verbunden ist und durch mindestens eine zweite elektrische Wicklung (122; 22) verläuft, dadurch gekennzeichnet, daß sie weiter aufweist:
- Mittel (74), um einen von einer Gleichspannungsquelle (73) an eine erste Wicklung (75) eines ersten Transformators gelieferten Strom zu zerhacken,
- Mittel (74), um eines der Merkmale des an die erste Wicklung (75) gelieferten Stroms abhängig von einem vom ersten Teil an den zweiten Teil der Maschine zu übertragenden Signal (V12) zu modulieren,
- Mittel (82), um eine in eine zweite Wicklung (81) des ersten Transformators induzierte Spannung gleichzurichten und zu filtern, wobei die gleichgerichtete und gefilterte Spannung eine Speisespannung (Vaa) bildet,
- Mittel (85), um die in der zweiten Wicklung (81) induzierte Spannung zu demodulieren und ein Signal (Vd) an den zweiten Teil der Maschine abzugeben.

2. Vorrichtung nach Anspruch 1 zur zusätzlichen Übertragung eines Signals (21) vom zweiten Teil an den ersten der Maschine, dadurch gekennzeichnet, daß sie weiter aufweist:
- Mittel (86), um an die zweite Wicklung (81) eine abhängig vom Signal (V21), das vom zweiten Teil (72) zum ersten Teil (71) übertragen werden soll, modulierte Spannung anzulegen,
- Mittel (77), um eine in eine erste Wicklung (75) von der zweiten Wicklung (81) induzierte Spannung zu demodulieren und so ein Signal (Vo) an den ersten Teil der Maschine abzugeben.

3. Vorrichtung nach Anspruch 1 zur zusätzlichen Übertragung eines Signals (V21') vom zweiten Teil an den ersten Teil der Maschine, dadurch gekennzeichnet, daß sie aufweist:
- einen zweiten Transformator mit einer dritten Wicklung (93) und einer vierten Wicklung (94) zur Übertragung des Signals (V21') vom zweiten Teil (92) zum ersten Teil (91) der Maschine unabhängig von der Energie und dem Signal (V12'), die von der ersten und zweiten Wicklung des ersten Teils (91) zum zweiten Teil (92) der Maschine übertragen werden;
- Mittel, um an die vierte Wicklung (94) eine abhängig von dem Signal (V21'), das vom zweiten Teil (72) zum ersten Teil (71) der Maschine übertragen werden soll, modulierte Spannung anzulegen;:
- Mittel (77'), um eine Spannung zu demodulieren, die in die dritte Wicklung (93) induziert wurde, und um so ein Signal (Vo') an den ersten Teil (71) der Maschine abzugeben.

4. Vorrichtung nach Anspruch 1, dadurch gekennzeichnet, daß ein trennbarer Transformator aufweist:
- Mittel (162, 163; 62, 63), um die beiden Teile jedes Transformators zu führen und den ersten und den zweiten Bereich des Magnetkreises zueinander in Flucht zu bringen, wenn sie eine relative Annäherungsbewegung bei der Herstellung einer Verbindung erfahren;
- Mittel (141, 142; 42), um die beiden Teile des Magnetkreises unter Beachtung eines Luftspalts vorbestimmter Breite einander gegenüberstehend zu halten, wobei diese Mittel montierbar sind, um die Verbindung herzustellen, und demontierbar, um sie zu lösen.

5. Verbindungsvorrichtung nach Anspruch 4, dadurch gekennzeichnet, daß
- jeder Transformator (146, 147; 46, 47) eine Drehsymmetrie um eine einzige Achse (XX; YY) besitzt und entlang einer Ebene senkrecht zu dieser Achse trennbar ist,
- die Führungsmittel (162, 163; 62, 63) eine translatorische Führung entlang dieser Achse gewährleisten und den ersten Teil gegenüber dem zweiten Teil jedes Transformators um diese Achse frei drehbar lassen,
- die Mittel, um die beiden Transformatorhälften einander gegenüberstehend zu halten (142, 143; 42), zwei entgegengesetzte Kräfte (F1, F2) parallel zur Achse auf den ersten bzw. den zweiten Teil (146, 147; 46, 47) jedes Transformators wirken zu lassen, die die beiden Teile einander anzunähern suchen.

6. Verbindungsvorrichtung nach Anspruch 5, dadurch gekennzeichnet, daß die Führungsmittel aufweisen:
- ein erstes Organ (144), das Bestandteil eines der beiden Teile der Maschine ist und eine Aushöhlung enthält, deren innere Oberfläche (162) kegelstumpfförmig ist, wobei die Drehsymmetrieachse dieser Aushöhlung mit der Symmetrieachse (YY) jedes Transformators zusammenfällt und wobei diese kegelstumpfförmige Oberfläche (163) in einer zur Symmetrieachse senkrechten Stumpfebene endet und wobei ein peripherer Kranz dieser Stumpfebene eine erste Anschlagfläche (164) bildet,
- ein zweites, mit dem zweiten Teil (101) der Maschine fest verbundenes Organ (143), das einen vorspringenden Bereich besitzt, dessen äußere Oberfläche (162) kegelstumpfförmig ist, wobei die Drehsymmetrieachse dieser Oberfläche mit der Symmetrieachse (YY) jedes Transformators zusammenfällt, wobei die kegelstumpfförmige Oberfläche (162) in einer zur Symmetrieachse senkrechten Stumpfebene endet und wobei ein peripherer Kranz dieser Stumpfebene eine zweite Anschlagfläche (161) bildet,
daß die beiden kegelstumpfförmigen Oberflächen (162, 163) einen gleichen Kegelwinkel besitzen, so daß sie aneinander angepaßt sein können,
und daß die beiden Anschlagflächen (161, 164) so angeordnet sind, daß sie tatsächlich aneinanderliegen, wenn die beiden kegelstumpfförmigen Flächen (162, 163) aneinanderliegen.

7. Verbindungsvorrichtung nach Anspruch 5, dadurch gekennzeichnet, daß die Führungsmittel aufweisen:
- ein erstes Organ (44), das Bestandteil eines der Teile (31) der Maschine ist und eine Vertiefung besitzt, deren innere Oberfläche (63) kreiszylindrisch ist und deren Drehsymmetrieachse mit der Symmetrieachse (YY) jedes Transformators zusammenfällt, wobei der Grund dieser Vertiefung eine zur Drehachse (YY) senkrechte Ebene bildet und ein peripherer Rand dieses Grunds eine erste Anschlagfläche (64);
- ein zweites Organ (43), das Bestandteil des anderen Teils der Maschine (32) ist und einen vorstehenden Bereich aufweist, dessen äußere Oberfläche (62) kreiszylindrisch ist und dessen Drehsymmetrieachse mit der Symmetrieachse (YY) jedes Transformators zusammenfällt, wobei dieser vorstehende Bereich durch eine zur Symmetrieachse senkrechte ebene Fläche begrenzt wird und ein peripherer Kranz dieser ebenen Fläche eine zweite Anschlagfläche (61) bildet, und daß die beiden zylindrischen Oberflächen (62, 63) sehr ähnliche Durchmesser besitzen, so daß sie ineinandergesteckt werden können und eine gegenüber der anderen verdreht werden kann.

8. Vorrichtung nach Anspruch 2, dadurch gekennzeichnet, daß der Transformator einen Magnetkreis enthält, der von zwei Ferritteilen (146, 147) in Form je eines flachen Zylinders gebildet wird, in den eine zum Zylinder konzentrische Rinne (119, 120) eingeschnitten ist, in die eine der beiden Wicklungen (121, 122) eingesetzt werden soll.

9. Vorrichtung nach Anspruch 3 mit einem ersten Transformator (75', 81') und einem zweiten Transformator (93, 94), dadurch gekennzeichnet, daß sie aufweist:
- ein erstes Ferritteil (103), das für die beiden Transformatoren gemeinsam vorgesehen ist, um die ersten Bereiche des jeweiligen Magnetkreises zu bilden,
- ein zweites Ferritteil (104), das für die beiden Transformatoren gemeinsam vorgesehen ist, um die zweiten Bereiche der jeweiligen Magnetkreise zu bilden,
und daß die beiden Ferritteile je die Form eines flachen Hohlzylinders besitzen, mit zwei konzentrischen Rinnen für die beiden Wicklungen (81', 94; 75', 93) sowie mit einer zwischen den beiden erstgenannten Rinnen liegenden konzentrischen Rinne zur Isolierung der Magnetkreise der beiden Transformatoren und zur Aufnahme eines elektrostatischen Schirms (111, 112).

10. Postfrankiermaschine mit einem bezüglich eines festen Sockels (101) abnehmbaren Druckkopf (102), dadurch gekennzeichnet, daß sie eine Vorrichtung nach einem der Ansprüche 1 bis 5, 6, 8, 9 zur Verbindung der elektronischen Schaltungen (103) des Kopfes (102) mit denen (100) des Sockels (101) aufweist.

11. Postfrankiermaschine mit einem Druckkopf (31), der eine drehbare Drucktrommel (32) mit umlaufenden elektronischen Schaltungen (39) enthält, dadurch gekennzeichnet, daß sie eine Vorrichtung nach einem der Ansprüche 1 bis 5, 7, 8 und 9 enthält, um die elektronischen Schaltungen (39), die sich in der Trommel befinden, mit den ortsfesten elektronischen Schaltungen (40) zu verbinden, die sich im Kopf befinden.

## Claims

1. A Connection device with no electrical contact for making and breaking at will a connection for transmitting electrical power and an electrical signal (V12, V12') from a first part (31; 101) to a second part (32; 102) of a machine, said device comprising at least one transformer separable into two parts, a first part (146; 46) of each transformer being fastened to the first part (31; 101) of the machine and comprising a first magnetic circuit portion (123; 23) passing through at least a first winding (121; 21) to which the power and the electrical signal to be transmitted are applied, a second part (147; 47) of each transformer comprising a second magnetic circuit portion (124; 24) fastened to the second part (32; 102) of the machine and passing through at least one second electrical winding (122; 22);
said device being characterized in that it further comprises:
- means (74) for chopping a current supplied to a first winding (75) of a first transformer by a constant voltage supply (73),
- means (74) for modulating one of the characteristics of the current supplied to the first winding (75) in sympathy with a signal (V12) to be transmitted from the first part to the second part of the machine,
- means (82) for rectifying and filtering a voltage induced in a second winding (81) of the first transformer, the rectified and filtered voltage constituting a supply voltage (Vaa), and
- means (85) for demodulating the voltage induced in the second winding (81) and feeding a signal (Vd) to the second part of the machine.

2. The device according to claim 1 for additionally transmitting a signal (21) from the second part to the first part of the machine, characterized in that it further comprises:
- means (86) for applying to said second winding (81) a voltage modulated in sympathy with the signal (V21) to be transmitted from the second part (72) to the first part (71) of the machine, and
- means (77) for demodulating a voltage induced in said first winding (75) by the second winding (81) and thus feeding a signal (Vo) to the first part of the machine.

3. The device according to claim 1 for additionally transmitting a signal (V21') from the second part to the first part of the machine, characterized in that it comprises:
- a second transformer comprising a third winding (93) and a fourth winding (94) for transmitting the signal (V21') from said second part (92) to the first part (91) of the machine, independently of the power and the signal (V12') transmitted by the first and second windings from the first part (91) to the second part (92) of the machine,
- means for applying to the fourth winding (94) a voltage modulated in sympathy with the signal (V21') to be transmitted from the second part (72) to the first part (71) of the machine, and
- means (77') for demodulating a voltage induced in the third winding (93) and thus feeding a signal (V₀') to the first part (71) of the machine.

4. The device according to claim 1, characterized in that a separable transformer comprises:
- guide means (162, 163; 62, 63) for guiding the first and second portions of every transformer, bringing in facing relationship the first and second magnetic circuit portions when they are subjected to a relative movement which brings them towards each other to make a connection, and
- holding means (141, 142; 42) for holding the first and second magnetic circuit portions in facing relationship with an airgap of predetermined width between them, said holding means being adapted to be assembled to make a connection and disassembled to break said connection.

5. The connection device according to claim 4, characterized in that:
- each transformer (146, 147; 46, 47) has a symmetry of revolution about a single axis (XX; YY) and is separable on a plane perpendicular to said axis,
- the guide means (162, 163; 62, 63) ensuring a guide movement in translation along said axis and allow free rotation of the first and second parts of each transformer about said axis, and
- the holding means (142, 143; 42) for holding in facing relationship apply two opposite forces (F1, F2) parallel to the axis respectively to the first and second parts (146, 147; 46, 47) of each transformer to urge them towards each other.

6. The connection device according to claim 5, characterized in that the guide means comprise:
- a first member (144) fastened to one (102) of the two parts of the machine and incorporating a cavity whose inside surface is frustoconical (163) and which has an axis of symmetry of revolution coincident with the axis of symmetry (YY) of each transformer, the frustoconical surface (163) being truncated by a plane surface orthogonal to the axis of symmetry and a peripheral ring of said plane surface constituting a first abutment surface (164),
- a second member (143) fastened to the other part (101) of the machine and having a projecting part whose outside surface is frustoconical (162) and has an axis of symmetry of revolution coincident with the axis of symmetry (YY) of each transformer, said frustoconical surface (162) being truncated by a plane surface orthogonal to the axis of symmetry and a peripheral ring of said plane surface constituting a second abutment surface (161),
in that the two frustoconical surfaces (162, 163) have the same cone angle whereby they are adapted to fit one within the other;
and in that the two abutment surfaces (161, 164) are adapted to bear against each other when the two frustoconical surfaces (162, 163) are fitted together.

7. The connection device according to claim 5, characterized in that the guide means comprise:
- a first member (44) fastened to one (31) of the parts of the machine and incorporating a cavity whose inside surface (63) is a circular cylinder and has an axis of symmetry of revolution coincident with the axis of symmetry (YY) of each transformer, the back of said cavity being a plane surface orthogonal to the axis of rotation (YY) and a peripheral ring of said back constituting a first abutment surface (64),
- a second member (43) fastened to the other part (32) of the machine and having a projecting part whose outside surface (62) is a circular cylinder and which has an axis of symmetry of revolution coincident with the axis of symmetry (YY) of each transformer, said projecting part ending at a plane surface orthogonal to the axis of symmetry and a peripheral ring of said plane surface constituting a second abutment surface (61),
and in that the two cylindrical surfaces (62, 63) have very similar diameters in order to enable them to be nested one within the other and to rotate relative to each other.

8. The device according to claim 2, characterized in that the transformer comprises a magnetic circuit comprising two ferrite parts (146, 147) each in the form of a flat cylinder into which is recessed a groove (119, 120) concentric with the cylinder adapted to receive one of the two windings (121, 122).

9. The device according to claim 3, comprising first (75', 81') and second transformers (93, 94), characterized in that it comprises:
- a first ferrite part (103) common to the two transformers to constitute first portions of their respective magnetic circuits,
- a second ferrite part (104) common to the two transformers to constitute second portions of their respective magnetic circuits,
and in that said two ferrite parts are each in the form of a flat cylinder into which are recessed two concentric grooves respectively adapted to contain two windings (81', 94; 75', 93) and a concentric groove inserted between the two previous grooves adapted to contain an electrostatic screen (111, 112) to isolate the magnetic circuits of the two transformers.

10. A mail franking machine comprising a printhead (102) removable from a fixed base (101), characterized in that said machine comprises a device according to one of claims 1 to 5, 6, 8, 9 for connecting the electronic circuits (103) of the head (102) to electronic circuits (100) of the base (101).

11. The mail franking machine comprising a printhead (31) having a rotary print drum (32), the latter containing rotary electronic circuits (39),
characterized in that said machine comprises a device according to one of claims 1 to 5, 7, 8, 9 for connecting the electronic circuits (39) located in the drum to fixed electronic circuits (40) located in the head (31).
